# EUROPÄISCHE PATENTSCHRIFT

(11) **EP 1 395 747 B1**
(45) Veröffentlichungstag und Bekanntmachung des Hinweises auf die Patenterteilung: **22.12.2004**
(21) Anmeldenummer: 02727264.0
(22) Anmeldetag: 23.03.2002
(51) Int. Cl.: F02M 61/16, F02M 61/10

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 29.05.2001 DE 10125943
(43) Veröffentlichungstag der Anmeldung: 10.03.2004
(73) Patentinhaber: ROBERT BOSCH GMBH, 70442 Stuttgart (DE)
(72) Erfinder: WINTER, Joachim, 70825 Korntal-Muenchingen (DE)
(86) Internationale Anmeldenummer: PCT/DE2002/001080
(87) Internationale Veröffentlichungsnummer: WO 2002/097261

(56) Entgegenhaltungen:
- DE-A- 3 012 416
- US-A- 4 773 374

## Beschreibung

### Stand der Technik

Die Erfindung geht von einem Kraftstoffeinspritzventil für Brennkraftmaschinen nach der Gattung des Patentanspruchs 1 aus. Ein solches Kraftstoffeinspritzventil ist beispielsweise aus der Schrift DE 196 18 650 A1 bekannt. Ein solches Kraftstoffeinspritzventil weist einen Ventilkörper auf, in dem eine Bohrung mit einer Längsachse ausgebildet ist, wobei am brennraumseitigen Ende der Bohrung ein Ventilsitz ausgebildet ist. Im Bereich des Ventilsitzes ist wenigstens eine Einspritzöffnung im Ventilkörper ausgebildet, die die Bohrung mit dem Brennraum der Brennkraftmaschine verbindet. In der Bohrung ist ein Ventilglied längsverschiebbar angeordnet, das in einem brennraumabgewandten Abschnitt in der Bohrung geführt ist. Am brennraumseitigen Ende geht das Ventilglied in eine Dichtfläche über, die mit dem Ventilsitz zusammenwirkt und so die wenigstens eine Einspritzöffnung steuert. Zwischen dem Ventilglied und der Wand der Bohrung ist ein Druckraum ausgebildet, der mit Kraftstoff unter hohem Druck befüllt werden kann. Bedingt durch den Kraftstoffdruck im Druckraum bewegt sich das Ventilglied entgegen einer Schließkraft, so daß je nach Verhältnis der Schließkraft zur hydraulischen Kraft auf das Ventilglied und die Einspritzöffnung auf- oder zugesteuert wird. Hierbei weist das bekannte Kraftstoffeinspritzventil jedoch den Nachteil auf, daß es durch den Kraftstoff, der unter sehr hohem Druck in den Ventilkörper eingebracht wird, zu einer Verformung des Druckraums und damit zu einer Aufbauchung des Ventilkörpers kommt. Dies hat insbesondere Auswirkungen auf die Stellen, an denen das Ventilglied den Ventilkörper berührt, also zum einen im geführten Abschnitt des Ventilgliedes und zum anderen am Ventilsitz. Durch die Verformung des Ventilkörpers im Bereich des Druckraums, die im wesentlichen eine radiale Aufweitung des Ventilkörpers ist, kann das Spiel zwischen Ventilglied und Ventilkörper im Bereich der Führung verringert werden. Hierdurch kann es zu einem erhöhten Verschleiß und damit zu einer geringeren Lebensdauer des Kraftstoffeinspritzventils kommen. Darüber hinaus kippt der Ventilsitz, der im wesentlichen konisch ausgebildet ist, infolge der Aufweitung etwas nach außen. Dieses Kippen ist unerwünscht, da es den Öffnungsdruck, also den Druck im Druckraum, bei dem sich das Ventilglied entgegen der Schließkraft bewegt, beeinflußt, und den Verschleiß im Bereich des Ventilsitzes erhöht.

### Vorteile der Erfindung

Das erfindungsgemäße Kraftstoffeinspritzventil mit den kennzeichnenden Merkmalen des Patentanspruchs 1 hat demgegenüber den Vorteil, daß die Festigkeit des Ventilkörpers erhöht ist, so daß die Verformung des Ventilkörpers, die durch den Druck im Druckraum entsteht, reduziert wird. Hierzu ist der Ventilkörper im Bereich zwischen dem geführten Abschnitt des Ventilglieds und dem Ventilsitz von einer Hülse umgeben, die anisotrope Festigkeitseigenschaften aufweist. Hierdurch läßt sich die tangentiale Steifigkeit des Ventilkörpers erhöhen und so die Nachteile, die durch eine Verformung des Ventilkörpers aufgrund des hohen Kraftstoffdrucks im Druckraum auftreten, vermeiden.

Die Hülse weist in tangentialer Richtung bezüglich der Längsachse der Bohrung im Ventilkörper eine größere Zugfestigkeit auf als in Längsrichtung. Da die Verformung des Ventilkörpers unter Druck hauptsächlich in radialer Richtung erfolgt, genügt zur Herstellung der gewünschten Steifigkeit eine Verstärkung des Ventilkörpers in tangentialer Richtung.

In einer vorteilhaften Ausgestaltung weist die Hülse in tangentialer Richtung einen größeren Elastizitätsmodul auf als der Stahl, aus dem der Ventilkörper gefertigt ist. Hierdurch kann ein Teil des Ventilkörpers durch die Hülse ersetzt werden, so daß die gesamten Außenabmessungen des Ventilkörpers durch die Hülse nicht oder nur unwesentlich erhöht werden.

In einer vorteilhaften Ausgestaltung beinhaltet die Hülse Fasern, von denen zumindest ein Teil zumindest annähernd in tangentialer Richtung verläuft. Solche Verbundwerkstoffe, die Fasern enthalten, können in ihren Festigkeitseigenschaften gezielt richtungsabhängig gefertigt werden, so daß sich ihre Festigkeitseigenschaften in großen Bereichen einstellen lassen.

In einer weiteren vorteilhaften Ausgestaltung sind die Fasern als Kohlenstoffasern ausgebildet. Derartige Kohlenstoffasern sind in ihrer Längsrichtung extrem reißfest und weisen einen hohen Elastizitätsmodul auf, so daß Elastizitätsmoduln und Zugfestigkeiten erreichbar sind, die deutlich über denen von Stahl liegen.

In einer weiteren vorteilhaften Ausgestaltung sind die Kohlenstoffasern in einer Matrix aus Epoxidharz eingebettet. Solche Kohlenstoffaser-Epoxidharz-Verbundwerkstoffe sind aus dem Stand der Technik hinreichend bekannt und lassen sich so mit bekannten Techniken in jede beliebige Form bringen.

Epoxidharz ist hierbei an ein Duroplast, so daß unter Temperatureinwirkung kein Fließen des Werkstoffs stattfindet.

In einer weiteren vorteilhaften Ausgestaltung sind die Kohlenstoffasern in einer Matrix aus Graphit eingebettet. Ein Kohlenstoffaser-Graphit-Verbund weist hierbei den Vorteil auf, daß er bis zu hohen Temperaturen von 200 °C bis 300 °C stabil bleibt und somit für den Einsatz an einem Kraftstoffeinspritzventil unbeschränkt geeignet ist.

In einer weiteren vorteilhaften Ausgestaltung sind die Kohlenstoffasern in einer Matrix aus Metall eingebettet, das vorzugsweise Aluminium ist. Solche Verbunde von Kohlenstoffasern und Metall weisen eine noch bessere Temperaturbeständigkeit auf und sind auch für höchste thermische Belastungen in Brennkraftmaschinen geeignet.

### Zeichnung

In der Zeichnung ist ein Ausführungsbeispiel eines erfindungsgemäßen Kraftstoffeinspritzventils dargestellt. Es zeigt
- Figur 1 einen Längsschnitt durch ein Kraftstoffeinspritzventil,
- Figur 2 eine Ansicht der Hülse mit dem eingezeichneten Verlauf der Fasern und
- Figur 3 ein weiteres Ausführungsbeispiel der Hülse mit einer anderen Anordnung der Fasern.

### Beschreibung des Ausführungsbeispiels

In Figur 1 ist ein Längsschnitt durch ein erfindungsgemäßes Kraftstoffeinspritzventil in seinem wesentlichen Bereich dargestellt. Das Kraftstoffeinspritzventil weist einen Ventilkörper 1 mit einer Bohrung 3 auf, die an ihrem brennraumseitigen Ende in einen im wesentlichen konischen Ventilsitz 17 übergeht. Im brennraumseitigen Endbereich des Ventilkörpers 1 ist wenigstens eine Einspritzöffnung 20 ausgebildet, die den Ventilsitz 17 mit dem Brennraum der Brennkraftmaschine verbindet. In der Bohrung 3 ist ein Ventilglied 5 längsverschiebbar angeordnet, wobei das Ventilglied 5 kolbenförmig ausgebildet ist und in einem brennraumabgewandten Führungsabschnitt 103 der Bohrung 3 geführt wird. Das Ventilglied 5 verjüngt sich vom Führungsabschnitt 103 dem Brennraum zu unter Bildung einer Druckschulter 12 und geht an seinem brennraumseitigen Ende in eine im wesentlichen konische Ventildichtfläche 15 über, die mit dem Ventilsitz 17 zusammenwirkt. Durch eine radiale Erweiterung der Bohrung 3 ist auf Höhe der Druckschulter 12 ein Druckraum 10 ausgebildet, der sich als ein das Ventilglied 5 umgebender Ringkanal bis zum Ventilsitz 17 fortsetzt. Der Druckraum 10 ist über eine Zulaufbohrung 7, die im Ventilkörper 1 ausgebildet ist, mit Kraftstoff unter hohem Druck befüllbar. Das Ventilglied 5 wird durch eine in der Zeichnung nicht dargestellte Vorrichtung mit einer Schließkraft F beaufschlagt, die auf die brennraumabgewandte Stirnseite des Ventilgliedes 5 wirkt und auf den Ventilsitz 17 zu gerichtet ist. In der Figur 1 ist diese Kraft F mit einem Pfeil veranschaulicht. Durch den eingeführten Kraftstoff, der in den Druckraum 10 gelangt und unter hohem Druck steht, ergibt sich eine hydraulische Öffnungskraft auf die Druckschulter 12 und auf Teile der Ventildichtfläche 15 des Ventilgliedes 5, wobei die hydraulische Öffnungskraft der Schließkraft F entgegengerichtet ist. Ist bei dem Kraftstoffeinspritzventil die Schließkraft F konstant, so erfolgt eine Einspritzung von Kraftstoff in den Brennraum der Brennkraftmaschine, wenn der Kraftstoffdruck im Druckraum 10 soweit angestiegen ist, daß die hydraulische Öffnungskraft auf das Ventilglied 5 die Schließkraft F überwiegt. Das Ventilglied 5 wird dann in Längsrichtung bewegt, hebt mit der Ventildichtfläche 15 vom Ventilsitz 17 ab und gibt so die Einspritzöffnung 20 frei. Durch eine Unterbrechung der Kraftstoffzufuhr in den Druckraum 10 nimmt dort der Druck entsprechend wieder ab, bis die Schließkraft F erneut überwiegt und das Ventilglied 5 in Längsrichtung in Schließstellung zurück bewegt.

Der Ventilkörper 1 ist im wesentlichen an seiner Außenseite rotationssymmetrisch ausgebildet. Im Führungsbereich 103 weist der Ventilkörpers 1 einen relativ großen Außendurchmesser auf, um eine stabile Führung des Ventilgliedes 5 und die Ausbildung des Zulaufkanals 7 zu ermöglichen. Dem Brennraum zu verjüngt sich der Ventilkörper 1 in seinem Außendurchmesser und geht im Bereich des Druckraums 10 in einen deutlich kleineren Ventilkörperschaft 101 über. Um den Ventilkörperschaft 101, der an seiner Außenseite zylindrisch ausgebildet ist, ist eine Hülse 22 angeordnet, die kraftschlüssig am Ventilkörperschaft 101 anliegt. Die Hülse 22 ist aus einem anderen Material gefertigt als der Ventilkörper 1, welcher aus einem Stahl gefertigt ist. Die Hülse 22 weist anisotrope Festigkeitseigenschaften auf, so daß sich im Bereich des Ventilkörperschafts 101 eine größere Steifigkeit in tangentialer Richtung ergibt als dies bei einen aus Stahl gefertigten Ventilkörperschaft 101 möglich ist.

Durch den hohen Druck im Druckraum 10, der bei modernen Kraftstoffeinspritzsystemen, wie sie für selbstzündende Brennkraftmaschinen verwendet werden, 100 bis 200 MPa betragen kann, wird der Ventilkörper 1, insbesondere im Bereich des Ventilkörperschafts 101, durch den Kraftstoffdruck aufgeweitet. Diese Aufbauchung des Ventilkörpers 1 beeinflußt die Eigenschaften des Kraftstoffeinspritzventils negativ. Zum einen ergibt sich durch die Aufbauchung eine Verformung des Ventilkörpers 1 im Bereich des Ventilkörperschafts 101, die im wesentlichen eine radiale Erweiterung der Bohrung 3 darstellt. Hierdurch verformt sich auch der Ventilkörper 1 im Bereich des Führungsabschnitts 103, so daß sich die Führung des Ventilgliedes 5 im Führungsabschnitt 103 der Bohrung 3 verändert, was dort zu einem erhöhten Verschleiß und damit zu einer Verringerung der Lebensdauer des Kraftstoffeinspritzventils führen kann. Zum anderen führt die Aufbauchung des Ventilkörperschafts 101 zu einer Veränderung am Ventilsitz 17. Der Ventilsitz 17 ist ebenso wie die Ventildichtfläche 15 im wesentlichen konisch ausgebildet. Durch die Aufbauchung des Ventilkörpers 1 im Bereich des Ventilkörperschafts 101 wird der Ventilsitz 17 leicht nach außen verkippt, so daß sich die Anlagelinie der Ventildichtfläche 15 am Ventilsitz 17 etwas verschiebt. Da der Öffnungsdruck des Kraftstoffeinspritzventils von der Größe der druckbeaufschlagten Fläche am Ventilsitz 15 abhängt, ändert sich hierdurch auch der Öffnungsdruck, wodurch eine präzise Einspritzung des Kraftstoffs zum gewünschten Zeitpunkt erschwert wird.

Die Hülse 22 ist vorzugsweise als Verbundwerkstoff ausgeführt, bei dem Fasern, die einen hohen Elastizitätsmodul und eine hohe Zugfestigkeit aufweisen, in einer Matrix eingebettet sind. Figur 2 zeigt eine Hülse 22 mit dem Verlauf von Fasern 24 in der Matrix. Eine mögliche Kombination von Fasern 24 und Matrix besteht darin, die Fasern 24 als Kohlenstoffasern auszubilden und eine Matrix aus Epoxidharz zu verwenden. Die mit Epoxidharz ummantelten Kohlenstoffasern werden am fertigen Kraftstoffeinspritzventil auf den Ventilkörperschaft 101 aufgewickelt und das Epoxidharz polymerisiert dort durch eine geeignete Behandlung. Hierdurch erhält man eine sichere Verbindung der Hülse 22 zum Ventilkörperschaft 101, ohne daß weitere Klebemittel oder ähnliche Verbindungsmaterialien notwendig wären. Durch die Kohlenstoffasern 24 weist die Hülse 22 in tangentialer Richtung einen sehr hohen Elastizitätsmodul und eine hohe Zugfestigkeit auf. Der Elastizitätsmodul eines solchen Verbundes kann deutlich über dem von Stahl liegen. Ein typischer Wert für den Elastizitätsmodul von Stahl ist E = 200.000 N/mm², während sich mit Kohlenstoffaser-Epoxidharz-Verbunden Elastizitätsmoduln von 300.000 N/mm² und mehr erreichen lassen. In Längsrichtung der Hülse 22 verlaufen in der Ausgestaltung der Figur 2 keine Fasern, so daß der Elastizitätsmodul und auch die Zugfestigkeit in Längsrichtung, also entlang der Längsachse 14 um etwa einen Faktor 100 kleiner ist als in tangentialer Richtung. Da bei einem Ventilkörper 1 mit einer verstärkenden Hülse 22 der Ventilkörperschaft 101 dünnwandiger ausgebildet ist als bei einem herkömmlichen Kraftstoffeinspritzventil, weist auch der Ventilkörperschaft 101 in Längsrichtung eine geringe Steifigkeit auf. Bedingt durch den kleinen Elastizitätsmodul der Hülse 22 in Längsrichtung, ergibt sich eine geringe Steifigkeit im gesamten Bereich des Ventilkörperschafts 101 in Längsrichtung. Dies führt zu einem weiteren Vorteil des Kraftstoffeinspritzventils, da das Ventilglied 5 bei der Schließbewegung hart mit der Ventildichtfläche 15 auf dem Ventilsitz 17 aufsetzt und dort auf kürzestem Wege abgebremst wird. Durch die Verminderung der Steifigkeit des Ventilkörpers 1 in axialer Richtung im Bereich des Ventilkörperschafts 101 verlängert sich der Bremsweg und somit wird die notwendige Bremskraft auf das Ventilglied 5 herabgesetzt, was zu einer geringeren mechanischen Belastung im Bereich des Ventilsitzes 17 und damit zu einem verminderten Verschleiß in diesem Bereich führt.

Es kann aber auch erwünscht sein, in Längsrichtung der Hülse 22 einen höheren Elastizitätsmodul zu haben als er allein durch das Matrixmaterial des Verbundwerkstoffs gegeben ist. Hierzu können verschiedene Lagen von Fasern in der Hülse 22 angeordnet werden, die einen Winkel α miteinander einschließen. Hierdurch kann man das Verhältnis von tangentialer Steifigkeit zur Steifigkeit in Längsrichtung der Hülse 22 sehr genau einstellen und erhält, je nach Winkel α und Anzahl der Fasern, die gewünschte Steifigkeit. Ein typischer Winkel α für solche Verbunde ist hierbei 5° bis 30°, wobei vorzugsweise 10° verwendet werden.

Neben der Kombination aus Kohlenstoffaser und Epoxidharz sind auch andere Kombinationen von Fasern und Matrixmaterial möglich. Beispielsweise lassen sich Kohlenstoffasern auch in einer Matrix aus Graphit einbetten, was den Vorteil hat, daß der Verbund aus Graphit und Kohlenstoffasern deutlich höheren Temperaturen widersteht als ein Epoxidharz-Kohlenstoffaser-Verbund. Graphit widersteht Temperaturen von 200 °C bis 300 °C, so daß diese Kombination insbesondere für die Anwendung an Kraftstoffeinspritzventilen geeignet sind, die der Verbrennungshitze im Brennraum der Brennkraftmaschine ausgesetzt sind. Daneben ist es auch möglich, die Kohlenstoffasern in einer Matrix aus Metall einzubetten. Hierzu eignet sich beispielsweise Aluminium oder andere niedrigschmelzende Metalle, in die sich Kohlenstoffasern einbinden lassen. Solche Hülsen mit Metall- oder Graphitmatrix werden vorzugsweise separat vom Ventilkörper 1 gefertigt und anschließend auf den Ventilkörper 1 aufgeschrumpft, um eine kraftschlüssige Verbindung von Hülse 22 und Ventilkörper 1 zu erreichen.

Neben Kohlenstoffasern lassen sich auch verschiedene andere Fasern anwenden, beispielsweise Polymerfasern wie Aramidoder Glasfasern. Welche Faserart in Kombination mit welchem Matrixmaterial jeweils zur Anwendung kommt, bemißt sich nach dem Einsatz des Kraftstoffeinspritzventils, nach den auftretenden Temperaturen und den zu erwartenden Drücken und damit den mechanischen Belastungen im Schaftbereich 101 des Kraftstoffeinspritzventils.

## Patentansprüche

1. Kraftstoffeinspritzventil für Brennkraftmaschinen mit einem Ventilkörper (1), in dem eine Bohrung (3) ausgebildet ist, die eine Längsachse (14) aufweist und an deren brennraumseitigen Ende ein Ventilsitz (17) ausgebildet ist, wobei im Bereich des Ventilsitzes (17) wenigstens eine Einspritzöffnung (20) angeordnet ist, die die Bohrung (3) mit dem Brennraum der Brennkraftmaschine verbindet, und mit einem Ventilglied (5), das in der Bohrung (3) längsverschiebbar angeordnet ist und das mit einer am Ventilglied (5) ausgebildeten Dichtfläche (15) mit dem Ventilsitz (17) zur Steuerung der wenigstens einen Einspritzöffnung (20) zusammenwirkt, und mit einem Druckraum (10), der zwischen der Wand der Bohrung (3) und dem Ventilglied (5) ausgebildet ist und mit Kraftstoff unter hohem Druck befüllbar ist, **dadurch gekennzeichnet, daß** der Ventilkörper (1) im Bereich des Druckraums (10) von einer Hülse (22) umgeben ist, die anisotrope Festigkeitseigenschaften aufweist und die in tangentialer richtung bezüglich der Längsachse (14) der Bohrung (3) eine größere Zugfestigkeit aufweist als in Längsrichtung.

2. Kraftstoffeinspritzventil nach Anspruch 1, **dadurch gekennzeichnet, daß** die Hülse (22) als Hohlzylinder mit einer zylindrischen Innenfläche ausgebildet ist und mit der gesamten Innenfläche formschlüssig an dem Ventilkörper (1) anliegt.

3. Kraftstoffeinspritzventil nach Anspruch 1, **dadurch gekennzeichnet, daß** der Ventilkörper (1) aus Stahl gefertigt ist und daß die Hülse (22) in tangentialer Richtung eine größere Zugfestigkeit aufweist als der Ventilkörper (1).

4. Kraftstoffeinspritzventil nach Anspruch 1, **dadurch gekennzeichnet, daß** die Hülse Fasern (24) beinhaltet, von denen zumindest ein Teil zumindest annähernd in tangentialer Richtung bezüglich der Längsachse (14) der Bohrung (3) verläuft.

5. Kraftstoffeinspritzventil nach Anspruch 4, **dadurch gekennzeichnet, daß** die Fasern (24) Kohlenstoffasern sind.

6. Kraftstoffeinspritzventil nach Anspruch 4, **dadurch gekennzeichnet, daß** die Kohlenstoffasern (24) in eine Matrix aus Epoxidharz eingebettet sind.

7. Kraftstoffeinspritzventil nach Anspruch 5, **dadurch gekennzeichnet, daß** die Kohlenstoffasern (24) in eine Matrix aus Graphit eingebettet sind.

8. Kraftstoffeinspritzventil nach Anspruch 5, **dadurch gekennzeichnet, daß** die Kohlenstoffasern (24) in eine Matrix aus Metall eingebettet sind.

9. Kraftstoffeinspritzventil nach Anspruch 8, **dadurch gekennzeichnet, daß** das Metall Aluminium ist.

## Claims

1. Fuel injection valve for internal combustion engines, having a valve body (1), in which there is formed a bore (3) which has a longitudinal axis (14) and at the combustion-chamber-side end of which there is formed a valve seat (17), at least one injection opening (20), which connects the bore (3) to the combustion chamber of the internal combustion engine, being arranged in the region of the valve seat (17), and having a valve member (5), which is arranged in a longitudinally displaceable manner in the bore (3) and interacts, by means of a sealing surface (15) formed on the valve member (5), with the valve seat (17) for controlling the at least one injection opening (20), and having a pressure space (10), which is formed between the wall of the bore (3) and the valve member (5) and can be filled with high-pressure fuel, **characterized in that** the valve body (1) is surrounded, in the region of the pressure space (10), by a sleeve (22) which has anisotropic strength properties and has a higher tensile strength in the tangential direction, with respect to the longitudinal axis (14) of the bore (3), than in the longitudinal direction.

2. Fuel injection valve according to Claim 1, **characterized in that** the sleeve (22) is formed as a hollow cylinder with a cylindrical inner surface and bears in a positively locking manner over its entire inner surface against the valve body (1).

3. Fuel injection valve according to Claim 1, **characterized in that** the valve body (1) is made from steel, and **in that** the sleeve (22) has a higher tensile strength in the tangential direction than the valve body (1).

4. Fuel injection valve according to Claim 1, **characterized in that** the sleeve includes fibres (24), at least some of which run approximately in the tangential direction with respect to the longitudinal axis (14) of the bore (3).

5. Fuel injection valve according to Claim 4, **characterized in that** the fibres (24) are carbon fibres.

6. Fuel injection valve according to Claim 4, **characterized in that** the carbon fibres (24) are embedded in a matrix of epoxy resin.

7. Fuel injection valve according to Claim 5, **characterized in that** the carbon fibres (24) are embedded in a graphite matrix.

8. Fuel injection valve according to Claim 5, **characterized in that** the carbon fibres (24) are embedded in a metal matrix.

9. Fuel injection valve according to Claim 8, **characterized in that** the metal is aluminium.

## Revendications

1. Injecteur de carburant pour moteurs à combustion interne comprenant :
- un corps de soupape (1), avec un alésage (3) présentant un axe longitudinal (14) et dont l'extrémité, du côté de la chambre de combustion, forme un siège de soupape (17), avec au moins un orifice d'injection (20), qui relie l'alésage (3) à la chambre de combustion du moteur à combustion interne, disposé dans la région du siège de soupape (17), et
- un organe de soupape (5) mobile axialement dans l'alésage (3) et qui coopère par une surface d'étanchéité (15) formée sur l'organe de soupape (5) avec le siège de soupape (17) pour commander l'au moins un orifice d'injection (20), et
- une chambre de pression (10), entre la paroi de l'alésage (3) et l'organe de soupape (5) qui peut être remplie de carburant sous haute pression,
**caractérisé en ce que**
le corps de soupape (1) est entouré dans la région de la chambre de pression (10) par une dbuille (22), qui présente des propriétés de résistance anisotropes et une résistance à la traction plus grande en direction tangentielle par rapport à l'axe longitudinal (14) de l'alésage (3) que dans la direction longitudinale.

2. Injecteur de carburant selon la revendication 1,
**caractérisée en ce que**
la douille (22) a la forme d'un cylindre creux avec une surface intérieure cylindrique appliquée par emboîtement sur le corps de soupape (1).

3. Injecteur de carburant selon la revendication 1,
**caractérisé en ce que**
le corps de soupape (1) est fabriqué en acier et **en ce que** la douille (22) présente en direction tangentielle une résistance à la traction plus grande que le corps de soupape (1).

4. Injecteur de carburant selon la revendication 1,
**caractérisé en ce que**
la douille contient des fibres (24), dont au moins une partie est orientée au moins approximativement en direction tangentielle par rapport à l'axe longitudinal (14) de l'alésage (3).

5. Injecteur de carburant selon la revendication 4,
**caractérisé en ce que**
les fibres (24) sont des fibres de carbone.

6. Injecteur de carburant selon la revendication 4,
**caractérisé en ce que**
les fibres de carbone (24) sont noyées dans une matrice en résine époxy.

7. Injecteur de carburant selon la revendication 5,
**caractérisé en ce que**
les fibres de carbone (24) sont noyées dans une matrice en graphite.

8. Injecteur de carburant selon la revendication 5,
**caractérisé en ce que**
les fibres de carbone (24) sont noyées dans une matrice en métal.

9. Injecteur de carburant selon la revendication 8,
**caractérisé en ce que**
le métal est l'aluminium.
